# EUROPÄISCHE PATENTSCHRIFT

(11) **EP 2 030 927 B1**
(45) Veröffentlichungstag und Bekanntmachung des Hinweises auf die Patenterteilung: **25.01.2012**
(21) Anmeldenummer: 08162380.3
(22) Anmeldetag: 14.08.2008
(51) Int. Cl.: B65H 19/12

(54) **Vorrichtung zum Bewegen einer auf einer Maschine zur Herstellung von Faserstoffbahnen hergestellten Abwickelrolle**
Device for moving an unwiding roll produced in a machine for manufacturing fibrous webs
Dispositif de déplacement d'un rouleau de dévidage fabriqué dans une machine de fabrication de bandes de matière fibreuse

(30) Priorität: 31.08.2007 DE 102007000686
(43) Veröffentlichungstag der Anmeldung: 04.03.2009
(73) Patentinhaber: Voith Patent GmbH, 89522 Heidenheim (DE)
(72) Erfinder: Wolf, Jürgen, 41468 Neuss (DE)

(56) Entgegenhaltungen:
- EP-A- 0 347 586
- EP-A- 1 400 472
- US-A- 5 934 604

## Beschreibung

Die Erfindung betrifft eine Vorrichtung zum Bewegen einer auf einer Maschine zur Herstellung von Faserstoffbahnen hergestellten Abwickelrolle zwischen mindestens zwei Handhabungsstationen, umfassend eine, an wenigstens einer Führung geführte Transporteinheit und eine Einrichtung zur Erfassung der Position der Transporteinheit in der Führung.

Vorrichtungen zum Bewegen von einer auf einer Maschine zur Herstellung von Faserstoffbahnen hergestellten Abwickelrolle zwischen mindestens zwei, vorzugsweise ortsfest angeordneten Handhabungsstationen, umfassend eine, an wenigstens einer Führung geführte Transporteinheit und eine Einrichtung zur Erfassung der Position der Transporteinheit in der Führung sind in einer Vielzahl von Ausführungen bekannt. Unter Handhabungsstation wird dabei allgemein eine Einrichtung zur Aufnahme, Lagerung und zur Bewegung einer Anzahl von Abwikkelrollen, die zeitlich nacheinander von einer Maschine zur Herstellung von Faserstoffbahnen hergestellt werden, verstanden. Diese ist häufig ortsfest. Die Transporteinheit wird dabei von einem Tambourtransportwagen gebildet. Bei diesem kann es sich um eine Handhabungsstation handeln, die als unabhängig bewegbarer Abwickelrollentransportwagen ausgebildet ist oder einen Übergabeschlitten, der direkt zwischen zwei ortsfest angeordneten Handhabungsstationen verfahrbar ist und die Wickelrollen zwischen diesen händelt. Der Übergabeschlitten ist dabei in der Regel zwischen den Handhabungsstationen einer Arbeitsstation verfahrbar, während der Abwickelrollentransportwagen zwischen einzelnen, zumindest eine Handhabungsstation aufweisenden und parallel zueinander angeordneten Arbeitsstationen verfahrbar ist. Abwickelrollentransportwagen und Übergabeschlitten sind jeweils entlang einer diesen zugeordneten Führung bewegbar. Die Führung des Abwickelrollentransportwagens ist dabei in der Regel senkrecht zur Führung eines Übergabeschlittens angeordnet. Zur sicheren Gewährleistung der Funktionen der einzelnen Transporteinheiten ist es erforderlich, diese gegenüber der jeweiligen ortsfesten Handhabungsstation exakt zu positionieren. Dazu sind Systeme bekannt, die die Positionen der Transporteinheit über den gesamten Verfahrweg erfassen, wobei zur Erkennung des Fahrbereiches Bereichsinitiatoren vorgesehen sind und die Erkennung der Position im Bereich über Positionssensoren. Die Anzahl der zur Positionserfassung erforderlichen Erfassungseinrichtungen ist sehr hoch. Ferner sind diese, da häufig direkt in den Führungen integriert, erheblichen Belastungen während des Betriebes ausgesetzt und anfällig gegenüber Verschmutzungen. Dies gilt insbesondere für die Führungen der Abwickelrollentransportwagen, die in der Regel eine erhebliche Länge von mehreren Metern aufweisen und im Boden einer Halle, in welcher auch zumindest eine Rollenschneidmaschine angeordnet ist, verlegt sind. Die Führungen werden oft auch von anderen Transportmitteln überfahren.

Aus der US-A-5 934 604 ist ein zweigeteilter Wagen bekannt, der sowohl eine Stammrolle als auch einen abgewickelten Kern aufnehmen kann und vor einer Abwickelstation positioniert werden kann.

Bei Positionierung eines Abwickelrollentransportwagens besteht mit der bekannten Lösung häufig das Problem, dass nach einem Stromausfall dessen Positionierung in aufwendiger Weise neu ermittelt werden muss.

Der Erfindung liegt daher die Aufgabe zugrunde, eine Möglichkeit der genauen Erfassung der Position einer Transporteinheit in der Vorrichtung zum Bewegen einer Abwickelrolle zu schaffen, die durch eine geringe Anzahl an erforderlichen Sensoren, eine einfache und sichere Erfassungsmöglichkeit der Position der Transporteinrichtung charakterisiert ist und ferner wenig anfällig gegenüber Verschmutzungen.

Die erfindungsgemäße Lösung wird durch die Merkmale des Anspruchs 1 charakterisiert. Vorteilhafte Ausführungen sind in den Unteransprüchen beschrieben.

Eine Vorrichtung zum Bewegen einer auf einer Maschine zur Herstellung von Faserstoffbahnen hergestellten Abwickelrolle zwischen mindestens zwei Handhabungsstationen, umfassend eine, an wenigstens einer den Laufweg beschreibenden Führung geführte Transporteinheit und eine Einrichtung zur Erfassung der Position der Transporteinheit in der Führung ist erfindungsgemäß dadurch gekennzeichnet, dass die Einrichtung zur Erfassung der Position der Transporteinheit in der Führung ein parallel zur Führung angeordnetes ortsfestes Messschienensystem mit jeweils einer, einer Handhabungsstation zugeordneten, sich über den Wirkbereich dieser erstreckenden und in Bewegungsrichtung der Transporteinheit unter Ausbildung von Freiräumen beabstandet angeordneten Messschienen umfasst, wobei jede Messschiene einen Lauf- beziehungsweise Fahrbereich der Transporteinheit charakterisiert und die Transporteinheit wenigstens einen Detektor aufweist, mittels welchem im Zusammenwirken mit der jeweiligen Messschiene die Position der Transporteinheit auf ihrem theoretisch möglichen Laufweg ermittelbar ist.

Die erfindungsgemäße Lösung ermöglicht ein einfach handhabbares, außerhalb des Arbeitsbereiches der Transporteinheit angeordnetes und arbeitendes Messsystem. Mit diesem kann sowohl der Bereich erfasst werden, in welchem sich die Transporteinheit befindet als auch die genaue Position dieser im jeweiligen Bereich mit großer Genauigkeit ermittelt werden.

Die Freiräume zwischen den einzelnen Messschienen des Messschienensystems können über den Verschiebeweg identisch oder aber unterschiedlich sein. Sind die Freiräume unterschiedlich, kann auch auf eine separate Richtungsunterscheidung verzichtet werden und die Verfahrrichtung aus der Abfolge der Freiräume abgeleitet werden.

Gemäß einer besonders vorteilhaften Ausführung arbeitet das System Messschiene/Detektor berührungslos zusammen. Aufgrund der parallelen Anordnung der Messschiene zur eigentlichen Führung ist das System unempfindlich im Hinblick auf die tatsächliche Betriebsweise der Transporteinheit und gegenüber Verschmutzung.

Die Detektoreinheit umfasst zumindest eine Einrichtung zur Erfassung, insbesondere einen Sensor. Dieser basiert vorzugsweise auf optischer Erkennung. Andere Systeme sind denkbar.

Die erfindungsgemäße Erfassung der Position ist für jegliche Art von Transporteinheiten in Vorrichtungen zum Bewegen von Materialbahnrollen in Maschinen zur Herstellung von Faserstoffbahnen geeignet. Die Transporteinrichtung kann von einem Abwickelrollentransportwagen oder einem Übergabeschlitten gebildet werden. Vorzugsweise ist in Vorrichtungen mit beiden Systemen zwischen verschiedenen Handhabungsstationen jeder derartigen Transporteinheit ein erfindungsgemäßes Messschienensystem zugeordnet.

Die erfindungsgemäße Lösung ist dabei besonders zur Erfassung der Position eines Abwickelrollentransportwagens, der zwischen einzelnen Arbeitsstationen, umfassend jeweils zumindest eine Handhabungsstation, verfahrbar ist, geeignet. Die Führung erfolgt in der Regel über Schienensysteme, die sich über mehrere Meter im Hallenboden erstrecken. Diese werden auch von anderen Transportmitteln passiert. Dabei können die Freiräume zwischen den Messschienen in optimaler Weise ohne Beeinträchtigung der diesen benachbart zugeordneten Messschienen passiert werden.

Die Ausbildung der Messschienen ist unabhängig von den eigentlichen Führungen der Transporteinheiten. Diese können im einfachsten Fall zumindest ein Schienenpaar umfassen.

Die erfindungsgemäße Lösung wird nachfolgend anhand von Figuren erläutert. Darin ist im Einzelnen Folgendes dargestellt:
- Figur 1: verdeutlich in schematisierter vereinfachter Darstellung eine erfindungsgemäß ausgeführte Vorrichtung zur Bewegung einer Abwickelrolle;
- Figur 2: verdeutlicht in schematisierter Darstellung den Grundaufbau und das Grundprinzip eines erfindungsgemäßen Messsystems für den Verfahrweg eines Abwickelrollentransportwagens; und
- Figuren 3a und 3b: verdeutlichen anhand von Signalflussbildern Möglichkeiten der Erfassung der Position einer Transporteinrichtung.

Figur 1 verdeutlicht in schematisiert vereinfachter Darstellung anhand einer Seitenansicht eine Vorrichtung 1 zum Bewegen einer auf einer Papier- oder Kartonmaschine hergestellten Abwickelrolle 2 zwischen mindestens zwei Handhabungsstationen A und B mittels einer Transporteinheit.

Die Handhabungsstation A ist stationär angeordnet, das heißt ortsfest, und weist zwei an einer Stuhlung 3 bekannter Bauart parallel zueinander angeordnete Trägerschienen 4.1, 4.2 zum Tragen der Abwickelrolle 2 auf. Die Handhabungsstation B kann als unabhängig bewegbarer Abwickelrollentransportwagen 5 ausgeführt sein, der sowohl über Trägermittel 6 für die Abwickelrolle 2 als auch über Verriegelungsmittel 7 für die Abwickelrolle 2 verfügt und als Transporteinheit fungiert. Der Abwickelrollentransportwagen 5 ist zumindest zeitweise zur Übergabe der Abwickelrolle 2 an die stationär angeordnete Handhabungsstation A verbringbar, vorzugsweise mittels einer Führung F1 in Form eines bekannten Schienensystems oder mittels eines induktiven Schleifensystems. Zwischen den beiden benachbarten Handhabungsstationen A und B sind Mittel 8 zum Tragen der Abwickelrolle 2 vorgesehen.

Gemäß Figur 1 ist zusätzlich eine weitere stationär angeordnete Handhabungsstation C vorgesehen, die am anderen gegenüberliegenden Ende der stationär angeordneten Handhabungsstation A angeordnet ist und die wiederum Verriegelungsmittel 9 für die Abwickelrolle 2 aufweist.

Die Bewegung der Abwickelrolle 2 erfolgt mittels eines bewegbaren Übergabeschlittens 10, der die beiden Enden 11.1, 11.2 einer Abwickelrolle 2 mittels jeweils einer Gabel 12.1, 12.2 ergreift und diese bewegen kann. Der Übergabeschlitten 10 der Vorrichtung 1 fungiert ebenfalls als Transporteinheit und ist außenseitig in einer Führung F2 an der Stuhlung 3 der Handhabungsstation A der Figur 1 geführt. Der Übergabeschlitten 10 weist eine Antriebseinheit 14 und einen schwenkbaren Mitnahmehebel 17 auf. Der Mitnahmehebel 17 ist annähernd in seinem Schwerpunkt S an dem Gestell 13 gelagert und mittels einer, hier nur angedeuteten Schwenkeinrichtung 18, verschwenkbar. Der Stellantrieb für die Schwenkeinrichtung 18 kann elektromechanischer, pneumatischer oder hydraulischer Natur sein.

Der am Gestell 13 gelagerte schwenkbare Mitnahmehebel 17 weist zwei einseitig angeordnete Gabeln 12.1 und 12.2 auf, die zu beiden Seiten aus dem Gestell 13 herausragen und so eine Übernahme der Abwickelrolle 2 aus der benachbarten beziehungsweise eine Übergabe der Abwickelrolle 2 an den beiden benachbarten Handhabungsstationen B, C mittels der Gabeln 12.1 und 12.2 erlauben. Jede der Gabeln 12.1, 12.2 des schwenkbaren Mitnahmehebels 17 weist wenigstens zwei beabstandete, achsparallel zur Abwickelrolle 2 ausgerichtete und drehbare Kontaktrollen 19 auf, die gegebenenfalls mit einer reibungsmindernden Beschichtung, beispielsweise Polytetrafluoridethylen enthält, versehen sind.

Weiterhin liegen die beiden Gabeln 12.1, 12.2 des schwenkbaren Mitnahmehebels 17 zumindest in einer Bewegungsposition unterhalb der Trägerschienen 4.1, 4.2 der stationär angeordneten Handhabungsstation A und/oder der Mittel 8 zum Tragen der Abwickelrolle 2.

Die Energieübertragung zu den Einrichtungen 14, 18 des Übergabeschlittens 10 erfolgt jeweils über wenigstens eine Schleifleitung, ein Schleppkabel, eine Kabeltrommel und/oder Ähnliches, und der Datenaustausch zu einer Steuervorrichtung 20 und dem Übergabeschlitten 10 erfolgt über wenigstens beispielsweise eine Funkverbindung, eine Datenlichtschranke, eine Busschleifleitung, Schleppkabel, eine Kabeltrommel und/oder Ähnliches.

Die weitere zweite Handhabungsstation B ist ein unabhängig bewegbarer Abwikkelrollentransportwagen 5, der sowohl über die Trägermittel für die Abwickelrolle als auch über Verriegelungsmittel 7 für die Abwickelrolle 2 verfügt und der zumindest zeitweise zur Übergabe der Abwickelrolle 2 an die stationär angeordnete Handhabungsstation A verbringbar ist. Die Handhabungsstation A fungiert als Arbeitsstation. Dazu wird der Abwickelrollentransportwagen 5 in einer Führung F1 zur Handhabungsstation A geführt. Die Führung F1 ist senkrecht, d.h. im rechten Winkel zur innerhalb der Handhabungsstation A angeordneten Führung F2 für den Übergabeschlitten 10 angeordnet. Auch die Bewegung des Abwickelrollentransportwagens 5 erfolgt über eine Steuerung. Vorzugsweise kann die Steuervorrichtung auch für den Übergabeschlitten 10 mit verwendet werden, so dass eine gemeinsame Steuervorrichtung 20 nutzbar ist. Entscheidend für beide Einrichtungen ist deren genaue Positionierung im Gesamtsystem, um allen Aufgaben gerecht zu werden. Dies gilt sowohl für den Abwickelrollentransportwagen 5 als auch den Übergabeschlitten 10. Im Einzelnen wird dazu eine Einrichtung 22.1, 22.2 zur Erfassung der genauen Positionierung in Form eines Messschienensystems 23.1 für die Führung F1 und 23.2 für F2 verwendet. Dies wird dadurch realisiert, dass der theoretisch mögliche Fahrweg S_{theoretisch} für die einzelnen Einrichtungen - hier Abwickelrollentransportwagen 5 und Übergabeschlitten 10 - jeweils in einzelne Bereiche unterteilt wird. Dazu wird jeweils parallel zu den Führungen F1 und F2 ein derartiges Messschienensystem 23.1, 23.2 installiert. Dieses umfasst über den jeweiligen theoretischen Fahrbereich den einzelnen Bereichen, insbesondere ortsfesten Handhabungsstationen A und der Handhabungsstation B zugeordnete Messschienen 23.11 beziehungsweise 23.21, 23.22, die parallel zur Führung F1 beziehungsweise F2 zueinander unter Ausbildung eines hier nicht dargestellten Freiraumes 24.11 bis 24.1 n für F1 beziehungsweise 24.21 bis 24.2n für die Führung F2 angeordnet sind und lediglich durch die Länge des theoretisch möglichen Fahrweges quer zur Maschinenlaufrichtung beziehungsweise in Maschinenlaufrichtung L beschreibbar sind. Die einzelnen Messschienen 23.11, 23.21, 23.22 sind ortsfest. Die Messschienen 23.11 bis 23.22 sind über an den Rädern beziehungsweise am Gegenstück 26 zur Führung F1 beziehungsweise F2 angeordneten Detektoreinheiten 25 ablesbar. Die Erkennung erfolgt vorzugsweise berührungslos. Verwendet werden optische Sensoren.

Erfindungsgemäß sind die Messschienen als ortsfeste Schienen ausgebildet, die über die Länge des theoretischen Verfahrweges S_{theoretisch} einzelne Fahrbereiche ausbilden.

Die Figur 2 verdeutlicht beispielhaft einen theoretisch möglichen Fahrweg S_{theoretisch} eines Abwickelrollentransportwagens 5, der hier beispielsweise drei Bereiche I bis III umfasst, wobei jeder der Bereiche eine Handhabungsstation A, A1, A2 beinhaltet. I entspricht beispielhaft A, II entspricht A1 und III entspricht A2. Es ist nunmehr erforderlich, den Abwickelrollentransportwagen 5, insbesondere das einzelne schienengebundene Fahrzeug, genau in diesen Bereichen gegenüber den einzelnen Handhabungsstationen A, A1, A2 zu positionieren.

Die einzelnen Bereiche I bis III sind dabei unterschiedlichen Handhabungsstationen zugeordnet. Um hier eine Positionierung und Zuordnung zur einzelnen Handhabungsstation A, A1, A2 zu ermöglichen, sind die einzelnen Messschienen 23.11, 23.12, 23.13 des Messschienensystems 23 jeweils beabstandet zueinander angeordnet, hier über die Freiräume 24.11, 24.12, die in Verschiebe- beziehungsweise Verfahrrichtung vom Bereich I zum Bereich III betrachtet, zwischen dem Bereich I und dem Bereich II und zwischen dem Bereich II und III vorgesehen sind. Die Größen der Freiräume 24.11, 24.12 können identisch ausgeführt sein. Zur besseren Bereichserkennbarkeit können diese jedoch auch unterschiedlich groß ausgeführt sein. Jeder der Bereiche ist dabei durch eine Positionserkennung charakterisierbar. Die einzelnen Positionen sind in Fahrtrichtung betrachtet mit x1 für den Anfang des ersten Bereiches I, x2 für die Endposition im Fahrbereich I charakterisiert. Das gleiche gilt für den Bereich II. Hier sind die Positionen mit x3 und x4 bezeichnet. Der Bereich III ist durch die Anfangsposition x5 und die Endposition x6 charakterisiert. Die Bereiche sind dabei über die Differenz der beiden Positionen beschreibbar. Daraus ist ersichtlich, dass von Seiten der Detektoren 25 Positionen x2 - x3, das heißt des Zwischenraumes 24.11 und x4 - x5 für den Zwischenraum 24.12 nicht erkannt werden und in der Steuervorrichtung 20 als zwischen den Bereichen I, II beziehungsweise II, III vorliegend erfasst werden. Da das Messschienensystem 23 nicht durchgängig ist, können in diesen Bereichen I bis III unterschiedliche Bereiche erkannt werden. Dies kann anhand der einzelnen Messschiene 23.11 bis 23.13 selbst und/oder aber in Abhängigkeit der Betrachtung der Fahrwegsrichtung erfolgen. Dabei werden gleichzeitig eine Bereichserkennung und eine Positionserfassung vorgenommen. Die Bereichserkennung erfolgt durch Erkennen der Zuordnung beziehungsweise der Position des schienengebundenen Fahrzeuges in den Fahrbereichen I bis III. Die Positionserfassung beinhaltet direkt die Position innerhalb des jeweiligen Bereiches I bis III. Im einfachsten Fall sind dazu die entsprechenden Detektoren 25 an den Rädern angeordnet und bestimmen die Position über beispielsweise den zurückgelegten Fahrweg ausgehend von einer Ausgangsposition. Dabei wird der jeweilige Wagen beziehungsweise das schienengebundene Fahrzeug am Anfang beispielsweise in eine Position 0 verbracht. Dies entspricht der Anfangsposition, beispielsweise des ersten Fahrbereiches x1. Falls nicht, dann wird der Wagen in diese Position verbracht. Ausgehend von diesem folgt über den Antrieb eine Bewegung über den ersten Bereich und es werden die Messschienen 23.11, 23.12, 23.13 gelesen. Die Position xn = f(s) wird eingestellt. Dabei können an den ortsfesten Messschienen 23.11, 23.12, 23.13 Positionserkennungsmittel angeordnet sein, die die einzelnen Positionen charakterisieren und in entsprechender Weise von den Detektoren 25 gelesen werden. Die genaue Positionsbestimmung kann unterschiedlich erfolgen. Dies hängt von den einzelnen detektierten Größen ab. Im einfachsten Fall wird die Position direkt aus der Messschiene 23.11, 23.12, 23.13 abgelesen, wie in Figur 3a verdeutlicht. In diesem Fall ist jeder Positionskennwert xn mit n>0 nur einmal vorhanden.

Gemäß Figur 3b wird über einen Anfangspositionswert x1, x3, x5 beziehungsweise bei Rückfahrt x6, x4, x2 der Fahrbereich ermittelt und dann innerhalb des Fahrbereiches I bis III jeweils die Position. Andere Möglichkeiten sind denkbar.

Entscheidend ist, dass das erfindungsgemäße System aufgrund der Unterbrechungen, insbesondere Freiräume zwischen den Messschienen in diesen auch befahrbar ist, was insbesondere bei größeren Fahrwegen von erheblicher Bedeutung ist. Ferner kann auch nach einer Stromunterbrechung die Position des Abwickelrollentransportwagens durch Anfahren der nächsten Messschiene eindeutig bestimmt werden. Die Mittel zur Positionserfassung an der einzelnen Messschiene können vielgestaltig ausgeführt sein. Vorzugsweise werden Systeme verwendet, die eine eindeutige Positionserkennung zulassen.

### Bezugszeichenliste

- 1: Vorrichtung
- 2: Abwickelrolle
- 3: Stuhlung
- 4.1: Trägerschiene
- 4.2: Trägerschiene
- 5: Abwickelrollentransportwagen
- 6: Trägermittel
- 7: Verriegelungsmittel
- 8: Mittel
- 9: Verriegelungsmittel
- 10: Übergabeschlitten
- 11.1: Ende
- 11.2: Ende
- 12.1: Gabel
- 12.2: Gabel
- 13: Gestell
- 14: Antriebseinheit
- 15.1: Schwenkhebel
- 15.2: Schwenkhebel
- 16.1: Trägerschiene
- 16.2: Trägerschiene
- 17: Mitnahmehebel
- 18: Schwenkeinrichtung
- 19: Kontaktrolle
- 20: Steuervorrichtung
- 22.1: Einrichtung
- 22.2: Einrichtung
- 23.1: Messschienensystem
- 23.11 bis 23.13: Messschiene
- 23.2: Messschienensystem
- 23.21 bis 23.22: Messschiene
- 24.11 bis 24.1n: Freiraum
- 24.21 bis 24.2n: Freiraum
- 25: Detektor; Detektoreinheit
- 26: Gegenstück
- A: Handhabungsstation
- A1: Handhabungsstation
- A2: Handhabungsstation
- B: Handhabungsstation
- C: Handhabungsstation
- F1: Führung
- F2: Führung
- I bis III: Bereiche
- L: Maschinenlaufrichtung
- S: Schwerpunkt
- S_{theoretisch}: Theoretischer Verfahrweg
- x1 bis xn: Position

## Patentansprüche

1. Vorrichtung (1) zum Bewegen einer auf einer Maschine zur Herstellung von Faserstoffbahnen hergestellten Abwickelrolle (2) zwischen mindestens zwei Handhabungsstationen (A, B, C), umfassend eine, an wenigstens einer den Verschiebeweg beschreibenden Führung (F1, F2) geführte Transporteinheit (5, 10) und eine Einrichtung (22.1, 22.2) zur Erfassung der Position der Transporteinheit (5, 10) in der Führung (F1, F2),
**dadurch gekennzeichnet,**
**dass** die Einrichtung (22.1, 22.2) zur Erfassung der Position der Transporteinheit (5, 10) in der Führung (F1, F2) ein parallel zur Führung (F1, F2) angeordnetes ortsfestes Messschienensystem (23.1, 23.2) mit jeweils einer Handhabungsstation (A, B, C, A1, A2) zugeordneten, sich über den Wirkbereich dieser erstreckenden und in Bewegungsrichtung der Transporteinheit (5, 10) unter Ausbildung von Freiräumen (24.1, 24.2) beabstandet angeordneten Messschienen (23.11, 23.12, 23.13, 23.21, 23.22) umfasst und die Transporteinheit (5, 10) wenigstens eine Detektoreinheit (25) aufweist, mittels welchem im Zusammenwirken mit der jeweiligen Messschiene (23.11, 23.12, 23.13, 23.21, 23.22) die Position der Transporteinheit (5, 10) auf ihrem Verschiebeweg (s) charakterisierbar ist.

2. Vorrichtung (1) nach Anspruch 1,
**dadurch gekennzeichnet,**
**dass** die Freiräume (24.11, 24.12, 24.21) zwischen den einzelnen Messschienen (23.11, 23.12, 23.13, 23.21, 23.22) über den gesamten theoretisch möglichen Verschiebeweg (s) identisch sind.

3. Vorrichtung nach einem der Ansprüche 1 oder 2,
**dadurch gekennzeichnet,**
**dass** die Freiräume (24.11, 24.12, 24.21) zwischen den einzelnen Messschienen (23.11, 23.12, 23.13, 23.21, 23.22) über den gesamten theoretisch möglichen Verschiebeweg (s) unterschiedlich sind.

4. Vorrichtung (1) nach Anspruch 3,
**dadurch gekennzeichnet,**
**dass** die Freiräume (24.11, 24.12, 24.21) zwischen den einzelnen Messschienen (23.11, 23.12, 23.13, 23.21, 23.22) über den Verschiebeweg (s) in einer Richtung mit zunehmender Größe ausgeführt sind.

5. Vorrichtung (1) nach einem der Ansprüche 1 bis 4,
**dadurch gekennzeichnet,**
**dass** die einzelne Messschiene (23.11, 23.12, 23.13, 23.21, 23.22) und die Detektoreinheit (25) berührungslos zusammenwirken.

6. Vorrichtung (1) nach Anspruch 5,
**dadurch gekennzeichnet,**
**dass** die Detektoreinheit (25) zumindest einen optischen Sensor umfasst.

7. Vorrichtung (1) nach einem der Ansprüche 1 bis 4,
**dadurch gekennzeichnet,**
**dass** die einzelne Messschiene (23.11, 23.12, 23.13, 23.21, 23.22) und die Detektoreinheit (25) einander berührend zusammenwirken.

8. Vorrichtung (1) nach einem der Ansprüche 1 bis 7,
**dadurch gekennzeichnet,**
**dass** die einzelne Messschiene (23.11, 23.12, 23.13, 23.21, 23.22) eine Bereichskennung aufweist.

9. Vorrichtung (1) nach einem der Ansprüche 1 bis 8,
**dadurch gekennzeichnet,**
**dass** die Transporteinrichtung ein Abwickelrollentransportwagen (5) ist.

10. Vorrichtung (1) nach einem der Ansprüche 1 bis 9,
**dadurch gekennzeichnet,**
**dass** die Transporteinrichtung ein zwischen zumindest zwei ortsfesten Handhabungsstationen (A) verfahrbarer Übergabeschlitten (10) ist.

11. Vorrichtung (1) nach einem der Ansprüche 9 oder 10,
**dadurch gekennzeichnet,**
**dass** der Abwickelrollentransportwagen (5) in einer Führung (F1) geführt ist und optional zusätzlich ein Übergabeschlitten (10) in einer Führung (F2), wobei die Führung (F1) des Abwickelrollentransportwagens (5) senkrecht zur Führung (F2) des Übergabeschlittens (10) angeordnet ist.

12. Vorrichtung (1) nach einem der Ansprüche 1 bis 11,
**dadurch gekennzeichnet,**
**dass** die Führung (F1, F2) der Transporteinrichtung (5, 10) zumindest ein Schienenpaar umfasst.

13. Vorrichtung (1) nach einem der Ansprüche 1 bis 12,
**dadurch gekennzeichnet,**
**dass** die Detektoreinheit (25) an den Rädern der Transporteinrichtung (5, 10) angeordnet ist.

## Claims

1. Apparatus (1) for moving a roll (2) to be unwound, produced on a machine for manufacturing fibrous webs, between at least two handling stations (A, B, C), comprising a transport unit (5, 10) guided on at least one guide (F1, F2) describing the displacement path, and a device (22.1, 22.2) for detecting the position of the transport unit (5, 10) in the guide (F1, F2),
**characterized in that**
the device (22.1, 22.2) for detecting the position of the transport unit (5, 10) in the guide (F1, F2) comprises a stationary measuring rail system (23.1, 23.2) arranged parallel to the guide (F1, F2), in each case having measuring rails (23.11, 23.12, 23.13, 23.21, 23.22) assigned to a handling station (A, B, C, A1, A2), extending over the active range of the latter and arranged spaced apart in the direction of movement of the transport unit (5, 10), forming clearances (24.1, 24.2), and the transport unit (5, 10) has at least one detector unit (25), by means of which, in interaction with the respective measuring rail (23.11, 23.12, 23.13, 23.21, 23.22), the position of the transport unit (5, 10) on its transport path (s) can be **characterized**.

2. Apparatus (1) according to Claim 1,
**characterized in that**
the clearances (24.11, 24.12, 24.21) between the individual measuring rails (23.11, 23.12, 23.13, 23.21, 23.22) are identical over the entire theoretically possible displacement path (s).

3. Apparatus (1) according to either of Claims 1 and 2,
**characterized in that**
the clearances (24.11, 24.12, 24.21) between the individual measuring rails (23.11, 23.12, 23.13, 23.21, 23.22) are different over the entire theoretically possible displacement path (s).

4. Apparatus (1) according to Claim 3,
**characterized in that**
the clearances (24.11, 24.12, 24.21) between the individual measuring rails (23.11, 23.12, 23.13, 23.21, 23.22) are designed with an increasing size in one direction over the displacement path (s).

5. Apparatus (1) according to one of Claims 1 to 4,
**characterized in that**
the individual measuring rail (23.11, 23.12, 23.13, 23.21, 23.22) and the detector unit (25) interact without contact.

6. Apparatus (1) according to Claim 5,
**characterized in that**
the detector unit (25) comprises at least one optical sensor.

7. Apparatus (1) according to one of Claims 1 to 4,
**characterized in that**
the individual measuring rail (23.11, 23.12, 23.13, 23.21, 23.22) and the detector unit (25) interact by touching one another.

8. Apparatus (1) according to one of Claims 1 to 7,
**characterized in that**
the individual measuring rail (23.11, 23.12, 23.13, 23.21, 23.22) has an area code.

9. Apparatus (1) according to one of Claims 1 to 8,
**characterized in that**
the transport device is a transport wagon (5) for rolls to be unwound.

10. Apparatus (1) according to one of Claims 1 to 9,
**characterized in that**
the transport device is a transfer carriage (10) that can be moved between at least two stationary handling stations (A).

11. Apparatus (1) according to either of Claims 9 and 10,
**characterized in that**
the transport wagon (5) for rolls to be unwound is guided in a guide (F1) and optionally additionally a transfer carriage (10) is guided in a guide (F2), the guide (F1) of the transport wagon (5) for the rolls to be unwound being arranged at right angles to the guide (F2) of the transfer carriage (10).

12. Apparatus (1) according to one of Claims 1 to 11,
**characterized in that**
the guide (F1, F2) of the transport device (5, 10) comprises at least one pair of rails.

13. Apparatus (1) according to one of Claims 1 to 12,
**characterized in that**
the detector unit (25) is arranged on the wheels of the transport device (5, 10).

## Revendications

1. Dispositif (1) pour déplacer un rouleau de déroulement (2) fabriqué sur une machine de fabrication de bandes fibreuses entre au moins deux postes de manipulation (A, B, C), comprenant une unité de transport (5, 10) guidée sur au moins un guide (F1, F2) décrivant la course de déplacement, et un dispositif (22.1, 22.2) pour détecter la position de l'unité de transport (5, 10) dans le guide (F1, F2),
**caractérisé en ce que**
le dispositif (22.1, 22.2) pour détecter la position de l'unité de transport (5, 10) dans le guide (F1, F2) comprend un système de rails de mesure (23.1, 23.2) fixe disposé parallèlement au guide (F1, F2), comprenant des rails de mesure (23.11, 23.12, 23.13, 23.21, 23.22) associés à chaque fois à un poste de manipulation (A, B, C, A1, A2), s'étendant sur la plage d'action de ceux-ci, et disposés de manière espacée dans la direction de déplacement de l'unité de transport (5, 10) en formant des espaces libres (24.1, 24.2), et l'unité de transport (5, 10) présente au moins une unité de détection (25) au moyen de laquelle, en coopération avec le rail de mesure respectif (23.11, 23.12, 23.13, 23.21, 23.22), la position de l'unité de transport (5, 10) sur sa course de déplacement (s) peut être définie.

2. Dispositif (1) selon la revendication 1,
**caractérisé en ce que**
les espaces libres (24.11, 24.12, 24.21) entre les rails de mesure individuels (23.11, 23.12, 23.13, 23.21, 23.22) sont identiques sur toute la course de déplacement (s) théoriquement possible.

3. Dispositif selon l'une quelconque des revendications 1 ou 2,
**caractérisé en ce que**
les espaces libres (24.11, 24.12, 24.21) entre les rails de mesure individuels (23.11, 23.12, 23.13, 23.21, 23.22) sont différents sur toute la course de déplacement (s) théoriquement possible.

4. Dispositif (1) selon la revendication 3,
**caractérisé en ce que**
les espaces libres (24.11, 24.12, 24.21) entre les rails de mesure individuels (23.11, 23.12, 23.13, 23.21, 23.22) sont réalisés dans une direction avec une taille croissante sur la course de déplacement (s).

5. Dispositif (1) selon l'une quelconque des revendications 1 à 4,
**caractérisé en ce que**
le rail de mesure individuel (23.11, 23.12, 23.13, 23.21, 23.22) et l'unité de détection (25) coopèrent sans contact.

6. Dispositif (1) selon la revendication 5,
**caractérisé en ce que**
l'unité de détection (25) comprend au moins un capteur optique.

7. Dispositif (1) selon l'une quelconque des revendications 1 à 4,
**caractérisé en ce que**
le rail de mesure individuel (23.11, 23.12, 23.13, 23.21, 23.22) et l'unité de détection (25) coopèrent avec contact mutuel.

8. Dispositif (1) selon l'une quelconque des revendications 1 à 7,
**caractérisé en ce que**
le rail de mesure individuel (23.11, 23.12, 23.13, 23.21, 23.22) présente une identification de zone.

9. Dispositif (1) selon l'une quelconque des revendications 1 à 8,
**caractérisé en ce que**
le dispositif de transport est un chariot de transport de rouleau de déroulement (5).

10. Dispositif (1) selon l'une quelconque des revendications 1 à 9,
**caractérisé en ce que**
le dispositif de transport est un chariot de transfert (10) déplaçable entre au moins deux postes de manipulation fixes (A).

11. Dispositif (1) selon l'une quelconque des revendications 9 ou 10,
**caractérisé en ce que**
le chariot de transport de rouleau de déroulement (5) est guidé dans un guide (F1) et en option, un chariot de transfert (10) est en outre guidé dans un guide (F2), le guide (F1) du chariot de transport de rouleau de déroulement (5) étant disposé perpendiculairement au guide (F2) du chariot de transfert (10).

12. Dispositif (1) selon l'une quelconque des revendications 1 à 11,
**caractérisé en ce que**
le guide (F1, F2) du dispositif de transport (5, 10) comprend au moins une paire de rails.

13. Dispositif (1) selon l'une quelconque des revendications 1 à 12,
**caractérisé en ce que**
l'unité de détection (25) est disposée sur les roues du dispositif de transport (5, 10).
